# EUROPÄISCHE PATENTSCHRIFT

(11) **EP 0 018 326 B1**
(45) Veröffentlichungstag und Bekanntmachung des Hinweises auf die Patenterteilung: **05.09.1984**
(21) Anmeldenummer: 80810122.4
(22) Anmeldetag: 11.04.1980
(51) Int. Cl.: C25C 3/08

(54) **Abdeckhaube für eine Aluminiumreduktionszelle**
Hood for an aluminium reduction cell
Capot pour une cellule de réduction d'aluminium

(30) Priorität: 23.04.1979 US 32032
(43) Veröffentlichungstag der Anmeldung: 29.10.1980
(73) Patentinhaber: Schweizerische Aluminium AG, 8212 Neuhausen am Rheinfall (CH)
(72) Erfinder: Bradford, Donald R., Lake Charles Louisiana (US); White, James E., Lake Charles Louisiana (US)

## Beschreibung

Die vorliegende Erfindung bezieht sich auf eine Abdeckhaube für eine im Schmelzfluss arbeitende Aluminiumreduktionszelle, mit einer das abgeschiedene flüssige Metall und den Elektrolyten enthaltenden Wanne und mehreren in den schmelzflüssigen Elektrolyten eingetauchten Kohleanoden, wobei die Abdeckhaube einen den Bereich zwischen den beiden Anodenträgesseiten abdeckenden Behälter mit einem als Tragfläche ausgebildeten unteren Rand und mehrere von diesem Rand über die gesamte Längsrichtung der Zelle bis zum Bord der Elektrolysewanne schräg abfallende mobile Abdeckplatten umfasst.

Bei der elektrolytischen Herstellung von Aluminium wird eine Reduktionszelle verwendet. Die gegenwärtig in industriellen Verfahren eingesetzten Reduktionszellen variieren sowohl in bezug auf den Typ als auch auf die Grösse stark. Die meisten verwendeten Zellen können unter eine der folgenden Hauptkategorien eingeordnet werden:
- Soederbergöfen mit selbstbackenden Anoden, welche mit horizontalen oder vertikalen Kontaktspiessen ausgerüstet sind,
- Oefen mit vorgebrannten Anoden, welche seiten- oder mittelbedient sind.

Die Elektrolysezellen arbeiten mit Stromstärken von 45-225 kA (Kiloamperes). Typische Aluminiumreduktionszellen umfassen eine Kohlewanne, welche von Isoliermaterial umgeben ist. Der Boden der Kohlewanne ist mit eingebetteten Stahlbarren versehen, durch welche der Elektrolysestrom abfliesst, die Wanne wirkt als Kathode der Reduktionszelle. Die Wanne wird teilweise mit einem Aluminiumbad gefüllt, auf welchem der im wesentlichen geschmolzenen Kryolith (Na₃AIF₆) und darin gelöste Tonerde (AI₂0₃) umfassende Elektrolyt liegt. Eine oder mehrere Kohleanoden sind in den geschmolzenen Elektrolyten eingetaucht. Beim Durchgang des Gleichstroms von den Kohleanoden zum flüssigen Aluminium wird das im Elektrolyten gelöste AI₂0₃ dissoziiert. Im Verlauf des Elektrolyseverfahrens werden in der Reduktionszelle verschiedene Gase, wie Kohlenmonoxid und Kohlendioxid, und feindisperse Phasen, wie z.B. metallisches Natrium, gebildet. Im heutigen Zeitalter des Umweltbewusstseins sind zahlreiche Entwiklungen zum Auffangen und zur Behandlung der oben erwähnten Emissionen gemacht worden. In den letzten Jahren sind hochwirksame Behandlungssysteme entwickelt worden, wie z.B. die Vorrichtung der US-PS 3 470 075.

Gegenwärtig liegt das grösste Problem für die weitere Verminderung oder Ausschaltung von beim Elektrolyseprozess erzeugten Emissionen bei der Konzeption einer wirksamen Abdeckhaube für das Auffangen der Gase, welche auf der Reduktionszelle angebracht werden kann. Bekannte Abdeckhauben, insbesondere solche für einen mittelbedienten Ofen, weisen den Nachteil auf, dass sie nicht genügend dicht sind, um das Entweichen eines merklichen Prozentgehaltes von umweltschädigenden Emissionen zu verhindern. Dies führt dazu, dass-obwohl aus dem Inneren der Abdeckhaube abgezogene Emissionen in hochwirksame Reinigungsanlagen überführt werden-ein merklicher Prozentanteil von Emissionen aus der Abdeckhaube entweicht und nie behandelt wird.

Die US-PS 3 948 749 zeigt eine typische Anordnung einer Abdeckhaube. In dieser Patentschrift wird eine übliche Haube gezeigt, welche eine Vielzahl von Platten aufweist, deren Grösse und Gewicht eine bequemes und leichtes Entfernen von Hand ermöglichen soll, sodass ein problemloser Zugang für das Besichtigen und die Bedienung der Zelle gewährleistet ist. Dieses Erfordernis leichter, von Hand entfernbarer Platten bedingt, dass eine grosse Anzahl von Platten eingesetzt werden muss, um die Reduktionszelle zu kapseln, was eine entsprechende Erhöhung der Anzahl von abzudichtenden Flächen und abzudichtenden Verbindungen zur Folge hat. Zusätzlich werden die Platten bezeichnenderweise aus leichtem Aluminium oder Aluminiumlegierungen hergestellt, um die Einwirkung der hohen Magnetfolder, welche mit Stahlplatten auftreten würden, zu mildern, weil diese Magnetfelder die zum Entfernen der Platten aufzuwendende Kraft erhöhen würden. Beim Einsatz von Aluminium kann deshalb das Gewicht der Platten beträchtlich erniedrigt werden.

Es ist jedoch gefunden worden, dass die Verwendung von Abdeckplatten aus Aluminium im allgemeinen nicht wünschenswert ist. Der Schmelzpunkt von Aluminiumplatten liegt unterhalb der Arbeitstemperatur der Reduktionszelle. Diese führt häufig zu einem Verziehen der Platten, was sowohl einen Verlust an Wirksamkeit der Kapselung als auch eine entsprechende Erhöhung der Unterhaltskosten zur Folge hat.

Die Erfinder haben sich deshalb die Aufgabe gestellt, eine Abdeckhaube für eine im Schmelzfluss arbeitende Aluminiumzelle zu schaffen, welche einen hohen Wirkungsgrad für das Einsammeln der Gase aufweist, von Hand leicht entfernt werden kann und von den hohen Arbeitstemperaturen der Zelle nicht beschädigt wird.

Die erfindungsgemässe Lösung der Aufgabe ist dadurch gekennzeichnet, dass die mobilen Abdeckplatten aus Stahl auf dem unteren Rand des Behälters aus Stahl und den beiden Längsseiten der Kohleauskleidung der Elektrolysewanne dichtend derart aufliegen, dass eine Teil der Abdeckplatten in Zellenlängsrichtung über den andern Teil der Abdeckplatten von Hand leicht verschiebbar ist, und die oberen Abdeckplatten mit ihren aneinanderliegenden Stirnseiten sowie die unteren Abdeckplatten mit den ortsfesten endständigen Stahlplatten durch vom Elektrolysestrom gebildete magnetische Kräfte susammengehaltene Stossverbindungen bilden.

Die vorliegende Erfindung gewährleistet mittels einer verbesserten Anordnung von Abdeckplatten eine hochwirksame Kapselung der Reduktionszelle. Die Platten können leicht von Hand bewegt werden, wodurch weniger Platten notwendig sind, was wiederum eine entsprechende Erniederung der Anzahl von abzudichtenden Verbindungen erlaubt. Die Abdeckhaube für die Reduktionszelle ist aus einem Material hergestellt, welches den Arbeitstemperaturen der Elektrolyse ohne Verwindungen, Verbeulungen oder anderen Schäden wiedersteht.

Die übereinanderschiebbaren Platten der Abdeckhaube für die Reduktionszelle können leicht von Hand hin- und hergeschoben werden, was einen leichten Zugang für die Besichtigung und die Bedienung der Zelle erlaubt. Diese leicht von Hand verschiebbaren, verhältnismässig grossen Platten, welche eine verminderte Anzahl von abzudichtenden Verbindungen erlauben, verhindern Emissionen weitgehend. Ueberdies sind die platten, weil diese leicht von Hand bewegbar sind, aus einem Material Hergestellt, welches den Arbeitstemperaturen der Zelle widersteht, sodass weder Verwindungen noch Verbeulungen eine Verminderung des Wirkungsgrades herbeiführen.

Damit können dank der vorliegenden Erfindung die vorher bekannten Nachteile von Abdeckhauben für Reduktionszellen überwunden werden.

Die Erfindung wird anhand der Zeichung näher erläutert. Es zeigen schematisch:
- Fig. 1 eine perspektivische Ansicht einer Aluminiumreduktionszelle, welche die Anordnung der verschiebbaren Platten der Abdeckhaube veranschlaulicht
- Fig. 2 einen vertikalen Querschnitt dirch die in Fig. 1 gezeigte Aluminiumreduktionszelle
- Fig. 3 eine teilweise perspektivische Seitenansicht der Reduktionszelle von Fig. 1 mit übereinandergeschobenen Abdeckplatten.
- Fig. 4 eine vergrösserte perspektivische Seitenansicht eines Details der verschiebbaren Abdeckplatten.

Die Reduktionszelle 10 umfasst in eine Stahlwanne eingelegtes Isolationsmaterial 12, welches eine Kohlenwanne 14 umhüllt. Die Kohlewanne ist die Kathode der Reduktionszelle. Eine elektrische Verbindung zu der Kohlewanne 14 wird mittels eingebetteter Kathodenbarren 16 erreicht. Die Kohlewanne 14 enthält ein Bad 18 von geschmolzenem Metall, welches durch Reduktion von Tonerde gebildet wird. Auf diesem Metallbad 18 ist der schmelzflüssige Elektrolyt 20 angeordnet.

Die Reduktionszelle 10 ist mit einer Vielzahl von Kohleanoden 22 versehen, welche in den schmelzflüssigen Elektrolyten 20 eintauchen. Die Anoden 22 sind an Anodenstangen 24 aufgehängt, welche mittels eines Klemmschlosses 28 an Anodenträgern 26 befestigt sind. Das Klemmschloss 28 gewährleistet eine gute elektrische Verbindung der an den Anodenstangen aufgehängten Anoden mit dem Anodenträger und erlaubt überdies ein individuelles Einstellen der Höhe von jeder Anode. Jedes geeignete, nicht dargestellte Mittel, wie z.B. Schraubengewinde, kann für das Heben und Senken der Anodenträger 26 und damit der Anoden 22 verwendet werden. Ueber der Reduktionszelle 10 ist ein trichterförmiger Behälter 30 aus Stahl angeordnet und mit irgend einem geeigneten Mittel an Schienen 32 befestigt, die ihrerseits zum Befestigen des trichterförmigen Behälters 30 über der Reduktionszelle 10 mit einem Träger 34 verbunden sind. Der trichterförmige Behälter 30 ist mit einem als Tragfläche ausgebildeten unteren Rand 36 versehen, welcher unterhalb des Anodenträgers angeordnet und starr am Behälter 30 befestigt oder einstückig damit ausgebildet ist, aus Gründen die später im Detail erläutert werden. Der trichterförmige Behälter 30 wird für die Tonerdezufuhr zu der Zelle durch eine Oeffnung 38 verwendet. Beidseits der Behälteröffnung 38 sind Kanäle 40 angeordnet, welche zum Abziehen der während des Elektrolyseverfahrens entwickelten Anodengase dienen.

Die obenstehende Beschreibung dient dazu, die allgemeine Bauweise der Aluminiumreduktionszelle zu zeigen, damit der Aufbau der erfindungsgemässen Abdeckhaube erläutert werden kann.

An den stirnförmigen Enden der Kohlewanne 12 werden Stahlplatten 42 mit als hochklappbare Besichtigungstüren ausgebildeten Schrägflächen 44 ortsfest angeordnet. Der als Tragfläche ausgebildete untere Rand 36 wird starr am trichterförmigen Behälter 30 befestigt und unter den bewegbaren Anodenträgern 26 so angeordnet, dass er sich über den ganzen Bereich zwischen den ortsfesten Abdeckplatten 42 erstreckt. Wie am besten aus Figur 3 ersehen werden kann, ist der als Tragfläche ausgebildete untere Rand 36 mit zahlreichen eingekerbten Verteifungen versehen, welche von den Anodenstangen 24 durchgriffen werden. Auf dem auch aus Stahl bestehenden unteren Rand 36, zwischen der Anodenstangen 24, befinden sich Rollenpaare 46 und 46', wobei sich die einen Rollen in einer Ebene oberhalb des unteren Randes, und die andern Rollen in einer Ebene unterhalb des unteren Randes befinden. Die Achsen der Rollenpaare liegen in einer ungefähr zum unteren Rand 36 senkrechten Ebene.

Auf beiden Längsseiten der Kathodenwanne 14 der Reduktionszelle 10, über den ganzen Bereich zwischen den endständigen ortsfesten Abdeckplatten 42, ist-wie am besten aus Fig. 4 ersehen werden kann-ein sich über die ganze Zellenlänge erstreckendes Stahlprofil 48, welches eine innere Schiene 50 und eine äussere Schiene 52 umfasst, montiert. Auf jeder Längsseite der Zelle sind vier Stahlplatten 54, 56, 58 und 60 angeordnet. Zwei der Platten, 54 und 60, sind auf ihrer Unterseite mit einem Paar von Nutrollen 62 versehen, welche auf den Platten 54 und 60 mittels elektrisch isolierender Träger 63 befestigt und derart angepasst sind, dass sie auf der inneren Schiene 50 des Profils 48 rollen können. Fig. 2 zeigt, dass am oberen Ende der Stahlplatten 54 und 60 je ein Aluminiumwinkelprofil 64 befestigt ist, welches derart gestaltet ist, dass es auf den unteren Rollen 46', welche am als Tragfläche ausgebildeten unteren Rand 36 des trichterförmigen Behälters 30 befestigt sind, gleiten kann. Die Stahlplatten 56 und 58 sind, wie in bezug auf die Platten 54 und 60 beschrieben, mit Nutrollen 62 versehen, welche derart gestaltet sind, dass sie auf die äussere Schiene 52 des Profils 48 passen. Ebenso ist an jedem oberen Ende der Platten 56 und 58 je ein Aluminiumwinkelprofil 66 befestigt, welches auf den oberen, am als Tragfläche ausgebildeten unteren Rand 36 des trichterförmigen Behälters 30 befestigten Rollen 46 verschoben werden kann.

Auf den Platten 54 und 60 ist in Richtung der Zellenaussenseite je ein Handgriff 68 vorgesehen, während auf den Platten 56 und 58 je zwei Handgriffe 68 angeordnet sind.

Unabhängig von der Grösse der Reduktionszelle müssen auf jeder Zellenlängsseite nur je vier Abdeckplatten 54, 56, 58 und 60 angeordnet werden. Weil die Platten für die Zellenbedienung seitwärts verschoben werden und nicht von Hand entfernt werden müssen, spielt das Gewicht der Platten nur eine geringe Rolle. Weiter haben die Magnetfelder zwischen den Plattenweil diese nicht von der Zelle entfernt werden müssen, sondern nur seitwärts gerollt werden können-und der Zelle während des Verschiebens nur einen geringen Einfluss, weshalb die Platten aus einer schweren und starken Stahlkonstruktion bestehen könne. Die Anordnung von zwei inneren Platten 54 und 60 und zwei äusseren Platten 56 und 58 erlaubt, dass bis zu 50% jeder Längsseite der Reduktionszelle jederzeit für die Bedienung freigelegt werden können.

Die übereinanderschiebbare Anordnung der inneren und äusseren Platten, z.B. 58 und 60, erlaubt, wie in Fig. 4 dargestellt, eine problemlose Dichtverbindung. Die äussere Platte 58 ist an deren Ende mit einem flexiblen Dichtungsmaterial 70, wie z.B. Siliziumgummi oder einem Gewebe aus Siliziumfibern versehen. Die flexiblen Dichtungen auf den äussern Platten 56 bzw. 58 liegen dichtend auf den inneren Platten 54 und 60 auf. Zusätzlich sind die inneren Platten 54 und 60 mit einem Flanschbauteil 72 versehen, auf welchem eine zweite flexible Dichtung 74, die an den äussern Platten 56 und 58 befestigt ist, aufliegt. Weiter sind die unteren Abschlusswinkel der Platten 54, 56, 58 und 60, auf welchen die Nutrollen 62 befestigt sind, mit zusätzlichen flexiblem Dichtungsmaterial 76 versehen, welches auf diesen Winkeln befestigt ist und dichtend auf der betreffenden inneren und äusseren Schiene 50 und 52 des Profils 48 aufliegt. Daraus kann ersehen werden, dass die seitlich verschiebbaren Platten der erfindungsgemässen Abdeckhaube sowohl an inren überlappenden Verbindungen als auch gegenüber dem die inneren und äusseren Schienen bildenden Profil 48 wirkungsvoll agbedichtet sind.

Die Stossverbindung zwischen den äusseren Platten 56 und 58 und die Stossverbindungen zwischen den inneren Platten 54 und 60 und den ortsfesten endständigen Stahlplatten 42 werden durch den in den Stahlplatten erzeugten Magnetfeldeffekt undurchlässig abgedichtet. Schliesslich sollte noch erwähnt werden, dass die Kraft der metallischen Anziehung zwischen den Platten der oben erwähnten Stossverbindungen dadurch eingestellt werden kann, dass ein kontinuierlicher dünner Streifen-welcher in der Zeichnung nicht dargestellt ist-von nicht magnetischem Material, wie z.B. Aluminium, Messing oder rostfreiem Stahl, zwischen den Stossverbindungen angebracht wird. Dadurch ist die Anziehungskraft zwischen den eine Stossverbindung bildenden Platten genügend stark, um eine undurchlässige Dichtung zu bilden, aber nicht zu stark, um ein Trennen der beiden Platten durch ein menschliches Individuum zu verhindern.

Aus dieser Beschreibung ist ersichtlich, dass die vorliegende Erfindung eine hochwirksame Abdeckhaube für eine Aluminiumreduktionszelle zur Verfüngung stellt, bei welcher eine verbesserte Anordnung von Abdeckplatten, welche leicht von Hand verschiebbar sind, verwendet wird. Dadurch wird es möglich, eine geringere Anzahl von Platten einzusetzen, was sich in einer entsprechenden Verminderung der Anzahl von Dichtungen, welche die Zwischenräume undurchlässig abschliessen müssen, ausdrückt. Weiter kann die erfindungsgemässe Abdeckhaube für eine Aluminiumreduktionszelle aus Stahl, welche den Arbeitstemperaturen des Elektrolyseverfahrens ohne Verwindungen, Verbeulungen oder andere Beschädigungen der Platten widerstehen kann, hergestellt werden.

## Patentansprüche

1. Abdeckhaube für eine im Schmelzfluss arbeitende Aluminiumreduktionszelle mit einer das abgeschiedene flüssige Metall (18) und den Elektrolyten (20) enthaltenden Wanne (14) und mehreren, in den schmelzflüssigen Elektrolyten eingetauchten Kohleanoden (22), wobei die Abdeckhaube einen den Bereich zwischen den beiden Anodenträgerreihen (26) abdeckenden Behälter (30) mit einem als Tragfläche ausgebildeten unteren Rand (36) und mehrere von diesem Rand über die gesamte Langsrichtung der Zelle bis zum Bord der Elektrolysewanne schräg abfallende mobile Abdeckplatten (54, 56, 58, 60) umfasst, dadurch gekennzeichnet, dass die mobilen Abdeckplatten (54, 56, 58, 60) aus Stahl auf dem unteren Rand (36) des Behälters (30) aus Stahl und den beiden Längsseiten der Kohleauskleidung (14) der Elektrolysewanne dichtend derart aufliegen, dass ein Teil der Abdeckplatten (56, 58) in Zellenlängsrichtung über den andern Teil der Abdeckplatten (54, 60) von Hand leicht verschiebbar ist, und die oberen Abdeckplatten (56, 58) mit ihren aneinanderliegenden Stirnseiten sowie die unteren Abdeckplatten (54, 60) mit den ortsfesten endständigen Stahlplatten (42) durch vom Elektrolysestrom gebildete magnetische Kräfte zusammengehaltene Stossverbindungen bilden.

2. Abdeckhaube nach Anspruch 1, dadurch gekennzeichnet, dass an den Stossverbindungen ein kontinuierlicher dünner Streifen aus nichtmagnetischem Material angebracht ist.

3. Abdeckhaube nach Anspruch 1 oder 2, dadurch gekennzeichnet, dass auf jeder Längsseite der Zelle vier Abdeckplatten (54, 56, 58, 60) angeordnet sind.

4. Abdeckhaube nach einem der Ansprüche 1 bis 3, dadurch gekennzeichnet, dass die Abdeckplatten (54, 56, 58, 60) über oberhalb und unterhalb des unteren Randes (36) des Behälters (30) ortsfest angeordnete Rollen (46) 46') und/oder mittels im unteren Bereich der Abdeckplatten elektrisch isolierend angeordneter Rollen (62) auf einer äusseren und einer inneren auf den beiden Längsseiten der Kohleauskleidung (14) der Elektrolysewanne aus den Schenkeln eines Profiles (48) gebildeten Schiene (50, 52) verschiebbar sind.

## Revendications

1. Capot pour une cellule de réduction d'aluminium travaillant en électrolyse ignée, comprenant une cuve (14) qui contient le métal liquide (18) séparé et l'électrolyte (20) et plusieurs anodes en charbon (22) plongées dans l'électrolyte fondu, le capot comprenant un réservoir (30) qui recouvre la région comprise entre les deux rangées de porte- anodes (26) et présente un bord inférieur (36) constituant une surface support, et plusieurs plaques de fermeture mobiles (54, 56, 58, 60) qui descendent obliquement de ce bord jusqu'au bord de la cuve à électrolyse sur toute l'étendue longitudinale de la cellule, caractérisé en ce que les plaques de fermeture mobiles (54, 56, 58, 60) en acier reposent à joint étanche sur le bord inférieur (36) du réservoir (30) en acier et sur les deux bords longitudinaux du revêtement en charbon (14) de la cuve à électrolyse de telle manière qu'une partie des plaques de fermeture (56, 58) puisse être facilement déplacée en translation à la main dans la direction longitudinale de la cellule, par dessus l'autre partie des plaque de fermeture (54, 60) et les plaques de fermeture supérieures (56, 58) forment par leurs bords frontaux adjacents, de même que les plaques de fermeture inférieures (54, 60) forment avec les plaques d'acier terminales fixes (42), des joints bord à bord maintenus assemblés par les forces magnétiques engendrées par le courant d'électrolyse.

2. Capot selon la revendication 1, caractérisé en ce qu'une bande mince continue en matière non magnétique est montée sur les joints bord à bord.

3. Capot selon la revendication 1 ou 2, caractérisé en ce que quatre plaques de fermeture (54, 56, 58, 60) sont montées sur chacun des côtés longitudinaux de la cellule.

4. Capot selon l'une des revendications 1 à 3, caractérisé en ce que les plaques de fermeture (54, 56, 58, 60) peuvent être déplacées, au moyen de galets (46, 46') montés en position fixe au-dessus et au-dessous du bord inférieur (36) du réservoir (30) et/ou au moyen de galets (62) montés par une construction isolante de l'électricité dans la région inférieure des plaques de fermeture, sur un rail extérieur et un rail intérieur (50, 52) formés sur chacun des deux côtés longitudinaux du revêtement en charbon (14) de la cuve à électrolyse, par les ailes d'un profilé (48).

## Claims

1. Cover hood for an aluminium reduction cell working in the state of fusion, having a vessel (14) containing the separated liquid metal (18) and the electrolyte (20) and several carbon anodes (22) dipping into the molten electrolyte, the cover hood comprising a container (30) covering the region between the two anode carrier rows (26) with a lower edge (36) formed as carrier surface and several mobile cover plates (54, 56, 58, 60) which slope obliquely from this edge over the entire longitudinal direction of the cell down to the rim of the electrolysis vessel, characterised in that the mobile cover plates (54, 56, 58, 60) of steel lie in sealing manner on the lower edge (36) of the steel container (30) and the two longitudinal sides of the carbon lining (14) of the electrolytic vessel, in such a way that one part of the cover plates (56, 58) is easily displaceable by hand in the longitudinal direction of the cell over the other part of the cover plates (54, 60), and the upper cover plates (56, 58) with their end sides lying against one another and the lower cover plates (54, 60) with the stationary end steel plates (42) form butt connections held together by magnetic forces formed from the electrolytic current.

2. Cover hood according to claim 1, characterised in that a continuous thin strip of nonmagnetic material is applied to the butt connections.

3. Cover hood according to claim 1 or 2, characterised in that four cover plates (54, 56, 58, 60) are arranged on each longitudinal side of the cell.

4. Cover hood according to one of claims 1 to 3, characterised in that the cover plates (54, 56, 58, 60) are displaceable by way of rollers (46, 46') arranged non-displaceably above and below the lower edge (36) of the container (30) and/or by means of rollers (62) arranged in electrically insulating manner in the lower region of the cover plates on an outer and an inner rail (50, 52) formed on the two longitudinal sides of the carbon lining (14) of the electrolysis vessel from the flanges of a section (48).
